# FASCICULE DE BREVET EUROPEEN

(11) **EP 1 389 498 B1**
(45) Date de publication et mention de la délivrance du brevet: **09.05.2012**
(21) Numéro de dépôt: 03291934.2
(22) Date de dépôt: 31.07.2003
(51) Int. Cl.: B21D 39/02

(54) **Procédé et dispositifs d'assemblage de pièces par sertissage d'un bord périphérique**
Verfahren und Vorrichtungen zum Zusammenfügen von Werkstücken durch Falzen des Umfangrandes
Method of and devices for assembling workpieces by hemming a peripheral edge

(30) Priorité: 13.08.2002 FR 0210283
(43) Date de publication de la demande: 18.02.2004
(73) Titulaire: Process Conception Ingenierie S.A., 92190 Meudon (FR)
(72) Inventeur: Martinais, Bruno, 35230 Saint Armel (FR)
(74) Mandataire: Fernandez, Francis Lionel

(56) Documents cités:
- FR-A- 2 774 011
- US-A- 5 267 387
- PATENT ABSTRACTS OF JAPAN vol. 1998, no. 12, 31 octobre 1998 (1998-10-31) & JP 10 180373 A (MAZDA MOTOR CORP), 7 juillet 1998 (1998-07-07)
- PATENT ABSTRACTS OF JAPAN vol. 2002, no. 08, 5 août 2002 (2002-08-05) & JP 2002 102957 A (TOYOTA AUTO BODY CO LTD), 9 avril 2002 (2002-04-09)
- PATENT ABSTRACTS OF JAPAN vol. 2000, no. 19, 5 juin 2001 (2001-06-05) & JP 2001 047163 A (TOYOTA AUTO BODY CO LTD), 20 février 2001 (2001-02-20)

## Description

La présente invention concerne un procédé et des dispositifs d'assemblage de pièces par sertissage conformément au préambule des revendications 1, 2, 6 et 9 (voir, par exemple, US 5 267 387).

Dans de nombreux domaines et notamment dans le domaine de l'automobile, des pièces constituées par au moins deux panneaux métalliques destinés à former par exemple des capots, des volets ou des portes, sont assemblés par sertissage des bords périphériques de ces panneaux.

Pour cela, le bord périphérique de l'un des panneaux est préalablement plié sensiblement à angle droit et les deux panneaux sont superposés et placés sur une matrice.

Ensuite, au cours d'une opération de présertissage, le bord périphérique du panneau inférieur est plié vers le bord périphérique du panneau supérieur et, au cours d'une opération de sertissage, le bord périphérique du panneau inférieur est rabattu sur le bord périphérique du panneau supérieur en exerçant une pression sur lesdits bords périphériques.

A cet effet, il est connu d'utiliser une unité de sertissage qui comporte un robot équipé d'un dispositif d'assemblage formant une tête de sertissage qui comprend notamment un bras de support d'un galet libre en rotation.

US 5 267 387 décrit une telle utilisation d'un robot dans une unité de sertissage d'une pièce sur une autre pièce, tout comme le font JP 101 80 373 et JP 2002 102 957.

Le robot déplace le dispositif selon un trajet enregistré le long des bords périphériques des panneaux en faisant rouler sous pression le galet sur ces bords périphériques.

Dans les dispositifs d'assemblage par sertissage utilisés jusqu'à présent, la force est appliquée au galet par un mécanisme à ressort ou par un mécanisme avec asservissement d'efforts au moyen d'un vérin hydraulique ou pneumatique ou au moyen d'un moteur électrique associé à une vis à bille.

Ces mécanismes sont conçus pour exercer une poussée sur le galet.

Or, dans certaines configurations de sertissage et en fonction de la forme des panneaux des pièces à assembler, les opérations de présertissage et/ou de sertissage qui doivent être réalisées en effectuant une poussée sur le galet, ce qui oblige à procéder à plusieurs changements du dispositif.

De ce fait, le temps nécessaire pour assembler les panneaux est augmenté par le démontage et le montage des dispositifs de sertissage ce qui est incompatible avec les productions en grande série.

De plus, avec ces mécanismes, la force appliquée sur le galet n'est pas constante au cours du déplacement du dispositif le long des bords périphériques nécessitant ainsi des réglages successifs.

L'invention a pour but de proposer un procédé et un dispositif d'assemblage de pièces par sertissage qui évitent les inconvénients précédemment mentionnés.

L'invention a donc pour objet un procédé d'assemblage de pièces par pliage d'un bord périphérique d'un premier panneau sur un bord périphérique d'au moins un second panneau conformément à la revendication 1.

L'invention a aussi pour objet des dispositifs d'assemblage de pièces par pliage d'un bord périphérique d'un premier panneau sur le bord périphérique d'au moins un second panneau conformément aux revendications 2, 6 et 9 respectivement. rotation à l'extrémité d'un bras relié à des moyens d'application d'une force sur ce galet par traction ou par poussée sur celui-ci.

Selon d'autres caractéristiques de l'invention :
- la matrice comporte, à sa périphérie, un plan incliné de guidage du galet,

Les caractéristiques et avantages de l'invention apparaîtront au cours de la description qui va suivre, donnée à titre d'exemple et faite en référence aux dessins annexés, sur lesquels :
- la Fig. 1 est une vue schématique en élévation d'une unité de sertissage équipée d'un dispositif conforme à l'invention,
- les Figs. 2A et 2B sont deux vues schématiques d'un galet du dispositif montrant deux modes de travail de ce galet au cours de l'opération de présertissage,
- les Figs. 3A et 3B sont des vues schématiques d'un galet du dispositif montrant deux modes de travail de ce galet au cours de l'opération de sertissage,
- la Fig. 4 est une vue schématique en coupe verticale d'un premier mode de réalisation des moyens d'application d'une force sur le galet,
- la Fig. 5 est une vue de côté suivant la flèche F1 de la Fig. 4,
- la Fig. 6 est une vue schématique en coupe verticale d'un second mode de réalisation des moyens d'application d'une force sur le galet,
- la Fig. 7 est une vue de côté suivant le flèche F2 de la Fig. 6,
- la Fig. 8 est une vue schématique en coupe verticale d'un troisième mode de réalisation des moyens d'application d'une force sur le galet.

Sur la Fig. 1, on a représenté schématiquement une unité de sertissage qui comprend un robot désigné par la référence générale 1 comportant un bras 2 déplaçable selon plusieurs axes et auquel un trajet de déplacement prédéterminé est enregistré. L'extrémité antérieure du bras de robot 2 est équipée d'un dispositif conforme à l'invention et désigné dans son ensemble par la référence 3.

Sur la Fig. 1, on a représenté également une pièce désignée dans son ensemble par la référence 4, constitué par exemple par un capot ou une porte de véhicule automobile et qui est composée d'un premier panneau 5 et d'un second panneau 6. Les panneaux 5 et 6 sont placés sur une matrice 7 et le panneau 5 et 6 ont chacun une portion périphérique repliée au préalable vers le haut, sensiblement à angle droit.

D'une manière générale, le dispositif comprend des moyens de présertissage adaptés pour plier le bord périphérique du premier panneau 5 vers le bord périphérique du second panneau 6, comme montré sur les Figs. 2A et 2B, et des moyens de sertissage adaptés pour appliquer le bord périphérique de ce premier panneau 5 sur le bord périphérique dudit second panneau 6 avec une pression déterminée, comme représenté sur les Figs. 3A et 3B. Les moyens de présertissage et de sertissage sont formés par un même galet 8 monté libre en rotation à l'extrémité d'un bras de support 9 porté par le dispositif 3.

Le bras support 9 est relié à des moyens d'application d'une force sur le galet 8 et qui seront décrits ultérieurement.

Selon la configuration des panneaux 5 et 6 à assembler par sertissage, les moyens d'application d'une force sur le galet 8 par l'intermédiaire du bras 9 appliquent cette force soit par traction sur ledit galet 8 au cours de l'opération de présertissage (Fig. 2A) et/ou de l'opération de sertissage (Fig. 3A) soit par l'application d'une force par poussée sur ledit galet 8 lors de l'opération de présertissage (Fig. 2B) et/ou lors de l'opération de sertissage (Fig. 3B).

Ainsi que représenté sur les Figs. 2A et 2B, la matrice 7 comporte à sa périphérie, un plan incliné 7a sur lequel le galet 8 prend appui lors de l'opération de présertissage.

Selon un premier mode de réalisation représenté sur les Figs. 4 et 5, les moyens d'application d'une force sur le galet 8 par traction ou par poussée sur celui-ci aussi bien lors de l'opération de présertissage et/ou de l'opération de sertissage sont formés par un mécanisme associé à un moteur électrique rotatif 10.

Le moteur électrique rotatif 10 est monté sur un bâti 11 fixé à l'extrémité du bras de robot 2 et comporte un arbre de sortie 12 qui entraîne en rotation un excentrique 13.

Les moyens d'application de la force sur le galet 8 comprennent aussi une bielle 14 montée pivotante sensiblement dans sa partie médiane autour d'un axe horizontal 15 supporté par le bâti 11 et comportant une première extrémité 14a articulée sur le bras de support 9 du galet 8 et une seconde extrémité 14b articulée sur une bielle de commande 16 montée sur l'excentrique 13.

Ces moyens comprennent également un levier droit 17 comportant une première extrémité 17a pivotant autour d'un axe horizontal 18 s'étendant parallèlement à l'axe horizontal 15 de la bielle 14 et une seconde extrémité 17b articulée sur le bras de support 9 du galet 8. L'axe horizontal est également supporté par le bâti 11.

Dans l'exemple de réalisation représenté à la Fig. 4, la seconde extrémité 17b du levier droit 17 articulée sur le bras de support 9 est disposée entre l'articulation 14a de la bielle 14 et le galet 8.

Cette seconde extrémité 17b peut être disposée par exemple au-dessus de l'articulation 14a.

La distance entre l'axe d'articulation 15 de la bielle 14 et la première extrémité 14a de cette bielle 14 articulée sur le bras 9 est sensiblement égale à la distance séparant les deux extrémités 17a et 17b du levier droit 17 de façon à former un système à parallélogramme.

Le moteur électrique rotatif 10 entraîne en rotation par l'intermédiaire de l'arbre de sortie 12 l'excentrique 13 qui transmet l'effort à la bielle 14 par l'intermédiaire de la bielle de commande 16.

La bielle 14 en pivotant autour de l'axe horizontal 15 transmet la force au bras de support 9 qui, par un mouvement de parallélogramme obtenu grâce au levier droit 17, met le galet 8 en contact avec les bords périphériques des panneaux 5 et 6 à assembler et applique une force sur ce galet 8.

Lors du déplacement selon l'axe YY du bras de support 9, le guidage de ce bras de support 9 est assuré par quatre plaques de frottement 19, comme montré à la Fig. 5.

Le sens de rotation du moteur électrique 10 dépend de la configuration du présertissage et du sertissage et selon le sens de rotation de ce moteur 10, une traction ou une poussée est appliquée sur le galet 8 par l'intermédiaire du bras 9.

Selon un second mode de réalisation représenté sur les Figs. 6 et 7, les moyens d'application de la force sur le galet 8 sont formés par un mécanisme avec un moteur électrique linéaire 20 fixé sur un bâti 21 porté par le bras de robot 2.

Le moteur électrique 20 est un moteur électrique à mouvement linéaire vertical comportant un arbre de sortie 22 et les moyens d'application de la force comprennent également, d'une part, un premier levier 23 monté pivotant sensiblement dans sa partie médiane autour d'un axe horizontal 24 supporté par le bâti 21 et comportant une première extrémité 23a articulée sur le bras de support 9 et une seconde extrémité 23b articulée sur l'arbre de sortie 22 du moteur électrique 20 et, d'autre part, un second levier 25 comportant une première extrémité 25a pivotant autour d'un axe horizontal 26 supporté par le bâti 21 et s'étendant parallèlement à l'axe horizontal 24 et une seconde extrémité 25b articulée sur le bras de support 9.

L'extrémité 25b du levier 25 articulée sur le bras de support 9 est disposée au-dessus de l'extrémité 23a du levier 23 articulée sur ledit bras de support 9. L'articulation de l'extrémité 23b du levier 23 est montée dans un trou oblong 27 ménagé dans ladite extrémité 23b du levier 23.

La distance entre l'axe d'articulation 24 du premier levier 23 et la première extrémité 23a de ce premier levier 23 est sensiblement égale à la distance séparant les deux extrémités 25a et 25b du second levier 25 de façon à constituer un système à parallélogramme.

L'extrémité 25b du levier 25 articulée sur le bras de support 9 peut être disposée entre l'extrémité 23a du levier 23 articulée sur ledit bras de support 9 et le galet 8.

Le moteur électrique 20, par son mouvement linéaire vertical, fait pivoter, par rapport à l'axe horizontal 24, le premier levier 23. Ce premier levier 23 transmet alors la force au bras de support 9 qui, par un mouvement de parallélogramme obtenu par les leviers 23 et 24, met le galet 8 en contact avec les bords périphériques des panneaux 5 et 6 à sertir et applique sur ce galet ladite force.

Le guidage selon l'axe YY du bras 9 est assuré par quatre plaques de frottement 28, comme montré à la Fig. 7.

Le sens de translation du moteur électrique 20 dépend de la configuration du présertissage et du sertissage et, selon cette configuration, le moteur électrique 20 applique par l'intermédiaire des leviers 23 et 25 et du bras de support 9, sur le galet 8 soit une traction, soit une pression.

Selon un troisième mode de réalisation représenté à la Fig. 8, les moyens d'application de la force sur le galet 8 comprennent un moteur électrique rotatif 30 fixé sur un bâti 31 porté par le bras de robot 2 et un multiplicateur hydraulique désigné par la référence générale 35.

Le moteur électrique 30 comporte un arbre de sortie relié au multiplicateur hydraulique 35 par un organe de liaison formé par une crémaillère 32 qui engrène avec un pignon 32a entraîné en rotation par ledit arbre de sortie. La crémaillère 32 est reliée à chacune de ses extrémités à une tige 33 s'étendant parallèlement à ladite crémaillère 32.

Le multiplicateur hydraulique 35 comporte un premier piston 36 déplaçable linéairement, porté par la tige 33 et qui est disposé dans une chambre 37. La chambre 37 est divisée par le piston 36 en deux demi-chambres respectivement 37a et 37b. Le multiplicateur hydraulique 35 comprend également un second piston 38 déplaçable linéairement disposé dans une chambre 39 et porté par une tige 40 s'étendant parallèlement à la tige 33.

La tige 40 porte à l'une de ses extrémités le galet 8 et le piston 38 divise la chambre 39 en deux demi-chambres respectivement 39a et 39b. Les deux demi-chambres 37a et 39a communiquent entre elles par un orifice 41 et les deux demi-chambres 37b et 39b communiquent entre elles par un orifice 42.

Les chambres 37 et 39 sont remplies d'un fluide comme par exemple de l'huile.

Le moteur électrique rotatif 30 permet, par l'intermédiaire du pignon 32a qui engrène avec la crémaillère 32, de transmettre un effort F1 au piston 36 par l'intermédiaire de la tige 33.

Le piston 36 déplace alors sous une pression P constante le volume de fluide de la demi-chambre 37a dans la demi-chambre 37a par l'orifice 41 ou de la demi-chambre 37b dans la demi-chambre 37b par l'orifice 42, suivant le sens de rotation du moteur 30.

Le déplacement du fluide dans la demi-chambre 39a ou dans la demi-chambre 39b permet le déplacement du piston 38 en appliquant par l'intermédiaire de la tige 40 une force F2 au galet 8, nécessaire pour réaliser le présertissage ou le sertissage des bords périphériques des panneaux 5 et 6.

Le piston 38 présente un diamètre supérieur au piston 36 et le rapport de diamètre entre ces deux pistons 38 et 36 est aussi le rapport entre l'effort F1 fourni par le moteur électrique 30 et la force F2 appliquée au galet 8.

La force appliquée au galet 8 dépend du sens de rotation du moteur électrique 30 et, en fonction de la configuration du présertissage et du sertissage, cette force est appliquée audit galet 8 par traction ou par poussée.

Le moteur électrique rotatif 30 associé à l'ensemble formé par le pignon 32a et la crémaillère 32 peut être remplacé par un moteur électrique linéaire.

Le dispositif selon l'invention permet de réaliser une opération de présertissage, puis une opération de sertissage par roulage du galet sur les bords périphériques des panneaux à assembler en tirant ou en poussant sur ledit galet avec une force sensiblement constante et réglable.

Afin de palier aux écarts de trajectoires du robot, le dispositif de sertissage selon l'invention permet une variation de positions du bras de support du galet de plus ou moins 6mm. L'effort appliqué au galet est obtenu par un couple moteur prédéterminé, en fonction du paramétrage du variateur associé.

Le dispositif selon l'invention présente l'avantage par rapport aux dispositifs utilisés jusqu'à présent d'appliquer sur le galet de présertissage et de sertissage une force sensiblement constante et réglable même pour des variations de faibles amplitudes selon l'axe YY du bras de support de ce galet de sertissage.

## Revendications

1. Procédé d'assemblage de pièces (4) par pliage d'un bord périphérique d'un premier panneau (5) sur un bord périphérique d'au moins un second panneau (6), procédé dans lequel on réalise une opération de présertissage en pliant le bord périphérique du premier panneau (5) vers le bord périphérique du second panneau (6) et on réalise une opération de sertissage en appliquant le bord périphérique dudit premier panneau (5) sur le bord périphérique dudit second panneau (6), **caractérisé en ce que** le bord périphérique de chacun des panneaux (5, 6) étant replié au préalable vers le haut, sensiblement à angle droit par rapport à la base des panneaux (5,6) **en ce que** l'on réalise les deux opérations avec un même galet (8) sur lequel on applique une force par traction ou par poussée et l'on déplace pour chacune des opérations ledit galet (8) sur les bords périphériques des panneaux (5, 6).

2. Dispositif d'assemblage de pièces (4) par pliage d'un bord périphérique d'un premier panneau (5) sur le bord périphérique d'au moins un second panneau (6), lesdits panneaux (5, 6) étant placés sur une matrice (7) et ledit dispositif comprenant des moyens de présertissage adaptés pour plier le bord périphérique du premier panneau (5) vers le bord périphérique du second panneau (6), des moyens de sertissage adaptés pour appliquer le bord périphérique dudit premier panneau (5) sur le bord périphérique dudit second panneau (6) et des moyens de déplacement desdits moyens de présertissage et de sertissage le long des bords périphériques, les moyens de présertissage et de sertissage étant formés par un même galet (8) monté libre en rotation à l'extrémité d'un bras de support (9) relié à des moyens (10 ; 20 ; 30 ; 40) d'application d'une force sur ce galet (8) par traction ou par poussée sur celui-ci, **caractérisé en ce que** les moyens d'application de la force sur le galet (8) comprennent un moteur électrique rotatif (10) et, d'une part, une bielle (14) montée pivotante sensiblement dans sa partie médiane autour d'un axe horizontal (15) et comportant une première extrémité (14a) articulée sur le bras de support (9) du galet (8) et une seconde extrémité (14b) articulée sur une bielle de commande (16) montée sur un excentrique (13) entraîné en rotation par un arbre de sortie du moteur électrique rotatif (10) et, d'autre part, un levier droit (17) comportant une première extrémité (17a) pivotante autour d'un axe horizontal (18) et une 5 seconde extrémité (17b) articulée sur le bras de support (9).

3. Dispositif d'assemblage selon la revendication 2, **caractérisé en ce que** la matrice (7) comporte, à sa périphérie, un plan incliné (7a) du guidage du galet (8).

4. Dispositif d'assemblage selon la revendication 2, **caractérisé en ce que** la seconde extrémité (17b) du levier droit (17) articulée sur le bras de support (9) est disposée entre l'articulation (14a) du levier coudé (14) sur ce bras de support (9) et le galet (8).

5. Dispositif d'assemblage selon la revendication 2 ou 4, **caractérisé en ce que** la distance entre l'axe horizontal (15) de l'articulation médiane de la bielle (14) et la première extrémité (14a) de cette bielle (14) est sensiblement égale à la distance séparant les deux extrémités (17a, 17b) du levier droit (17).

6. Dispositif d'assemblage de pièces (4) par pliage d'un bord périphérique d'un premier panneau (5) sur le bord périphérique d'au moins un second panneau (6), lesdits panneaux (5, 6) étant placés sur une matrice (7) et ledit dispositif comprenant des moyens de présertissage adaptés pour plier le bord périphérique du premier panneau (5) vers le bord périphérique du second panneau (6), des moyens de sertissage adaptés pour appliquer le bord périphérique dudit premier panneau (5) sur le bord périphérique dudit second panneau (6) et des moyens de déplacement desdits moyens de présertissage et de sertissage le long des bords périphériques, les moyens de présertissage et de sertissage étant formés par un même galet (8) monté libre en rotation à l'extrémité d'un bras de support (9) relié à des moyens (10 ; 20 ; 30 ; 40) d'application d'une force sur ce galet (8) par traction ou par poussée sur celui-ci, **caractérisé en ce que** les moyens d'application de la force sur le galet (8) comprennent un moteur électrique (20) à mouvement linéaire vertical et, d'une part, un premier levier (23) monté pivotant sensiblement dans sa partie médiane autour d'un axe horizontal (24) et comportant une première extrémité (23a) articulée sur le bras de support (9) du galet (8) et une seconde extrémité (23b) articulée sur un arbre de sortie (22) du moteur électrique (20) et, d'autre part, un second levier (25) comportant une première extrémité (25a) pivotant autour d'un axe horizontal (26) et une seconde extrémité (25b) articulée sur le bras de support (9).

7. Dispositif d'assemblage selon la revendication 6, **caractérisé en ce que** la seconde extrémité (25b) du second levier (25) articulée sur le bras de support (9) est disposée au-dessus de l'articulation (23a) du premier levier (23) sur ce bras de support (9).

8. Dispositif d'assemblage selon la revendication 6 ou 7, **caractérisé en ce que** la distance entre l'axe horizontal (24) de l'articulation médiane du premier levier (23) et la première extrémité (23a) de ce premier levier (23) est sensiblement égale à la distance séparant les deux extrémités (25a, 25b) du second levier (25).

9. Dispositif d'assemblage de pièces (4) par pliage d'un bord périphérique d'un premier panneau (5) sur le bord périphérique d'au moins un second panneau (6), lesdits panneaux (5, 6) étant placés sur une matrice (7) et ledit dispositif comprenant des moyens de présertissage adaptés pour plier le bord périphérique du premier panneau (5) vers le bord périphérique du second panneau (6), des moyens de sertissage adaptés pour appliquer le bord périphérique dudit premier panneau (5) sur le bord périphérique dudit second panneau (6) et des moyens de déplacement desdits moyens de présertissage et de sertissage le long des bords périphériques, les moyens de présertissage et de sertissage étant formés par un même galet (8) monté libre en rotation à l'extrémité d'un bras de support (9) relié à des moyens (10 ; 20 ; 30 ; 40) d'application d'une force sur ce galet (8) par traction ou par poussée sur celui-ci, **caractérisé en ce que** les moyens d'application de la force sur le galet (8) comprennent un moteur électrique (30) et un multiplicateur hydraulique (35) comportant, d'une part, un premier piston (36) déplaçable linéairement dans une chambre (37) remplie d'un fluide par un organe de liaison (32) avec un arbre de sortie du moteur (30) et, d'autre part, un second piston (38) relié au galet (8) et disposé dans une chambre (39) remplie du fluide, communiquant avec la chambre (37) du premier piston (36), ledit second piston (38) étant déplaçable linéairement par la pression du fluide lors du déplacement du premier piston (36).

10. Dispositif d'assemblage selon la revendication 9, **caractérisé en ce que** le second piston (38) présente un diamètre supérieur au diamètre du premier piston (36).

11. Dispositif d'assemblage selon la revendication 9 ou 10, **caractérisé en ce que** le moteur électrique (30) est un moteur électrique rotatif et l'organe de liaison est formé par une crémaillère (32) reliée au premier piston (36) et engrenant avec un pignon (32a) entraîné en rotation par l'arbre de sortie du moteur (30).

12. Dispositif d'assemblage selon la revendication 9 ou 10, **caractérisé en ce que** le moteur électrique (30) est un moteur électrique à mouvement linéaire.

## Claims

1. Method for assembling parts (4) by bending a peripheral edge of a first panel (5) over a peripheral edge of at least a second panel (6), in which method a pre-crimping operation is performed by bending the peripheral edge of the first panel (5) towards the peripheral edge of the second panel (6) and a crimping operation is performed by applying the peripheral edge of said first panel (5) to the peripheral edge of said second panel (6), **characterised in that** the peripheral edge of each of the panels (5, 6) is first bent upwards at an angle that is substantially perpendicular to the base of the panels (5, 6) and **in that** the two operations are performed via the same roller (8), to which a force is applied by pulling or pushing, and for each of the operations said roller (8) is displaced over the peripheral edges of the panels (5, 6).

2. Device for assembling parts (4) by bending a peripheral edge of a first panel (5) over the peripheral edge of at least a second panel (6), said panels (5, 6) being placed on a matrix (7) and said device comprising pre-crimping means capable of bending the peripheral edge of the first panel (5) towards the peripheral edge of the second panel (6), crimping means capable of applying the peripheral edge of said first panel (5) to the peripheral edge of said second panel (6) and means for moving said pre-crimping means and crimping means along the peripheral edges, the pre-crimping means and crimping means being formed by the same roller (8) mounted freely in rotation at the end of a support arm (9) which is connected to means (10; 20; 30; 40) for applying a force to this roller (8) by pulling or pushing it, **characterised in that** the means for applying the force to the roller (8) comprise a rotary electric motor (10) and, on the one hand, a link (14) which is pivotably mounted substantially in the central portion thereof about a horizontal pin (15) and comprises a first end (14a) which is articulated to the support arm (9) of the roller (8) and a second end (14b) which is articulated to a control link (16) mounted on a cam (13) which is driven in rotation by an output shaft of the rotary electric motor (10) and, on the other hand, a straight lever (17) comprising a first end (17a) which pivots about a horizontal axis (18) and a second end (17b) which is articulated to the support arm (9).

3. Assembly device according to claim 2, **characterised in that** the matrix (7) comprises, at the periphery thereof, an inclined plane (7a) for guiding the roller (8).

4. Assembly device according to claim 2, **characterised in that** the second end (17b) of the straight lever (17), which end is articulated to the support arm (9), is arranged between the hinge (14a) of the bell-crank lever (14) to this support arm (9) and the roller (8).

5. Assembly device according to either claim 2 or claim 4, **characterised in that** the distance between the horizontal pin (15) of the central hinge of the link (14) and the first end (14a) of this link (14) is substantially equal to the distance separating the two ends (17a, 17b) of the straight lever (17).

6. Device for assembling parts (4) by bending a peripheral edge of a first panel (5) over the peripheral edge of at least a second panel (6), said panels (5, 6) being placed on a matrix (7) and said device comprising pre-crimping means capable of bending the peripheral edge of the first panel (5) towards the peripheral edge of the second panel (6), crimping means capable of applying the peripheral edge of said first panel (5) to the peripheral edge of said second panel (6) and means for moving said pre-crimping means and crimping means along the peripheral edges, the pre-crimping means and crimping means being formed by the same roller (8) mounted freely in rotation at the end of a support arm (9) which is connected to means (10; 20; 30; 40) for applying a force to this roller (8) by pulling or pushing it, **characterised in that** the means for applying the force to the roller (8) comprise an electric motor (20) which moves vertically in a linear manner and, on the one hand, a first lever (23) which is pivotally mounted substantially in the central portion thereof about a horizontal axis (24) and which comprises a first end (23a) which is articulated to the support arm (9) of the roller (8) and a second end (23b) which is articulated to an output shaft (22) of the electric motor (20) and, on the other hand, a second lever (25) comprising a first end (25a) which pivots about a horizontal axis (26) and a second end (25b) which is articulated to the support arm (9).

7. Assembly device according to claim 6, **characterised in that** the second end (25b) of the second lever (25), which end is articulated to the support arm (9), is arranged above the hinge (23a) of the first lever (23) to this support arm (9).

8. Assembly device according to either claim 6 or claim 7, **characterised in that** the distance between the horizontal axis (24) of the central hinge of the first lever (23) and the first end (23a) of this first lever (23) is substantially equal to the distance separating the two ends (25a, 25b) of the second lever (25).

9. Device for assembling parts (4) by bending a peripheral edge of a first panel (5) over the peripheral edge of at least a second panel (6), said panels (5, 6) being placed on a matrix (7) and said device comprising pre-crimping means capable of bending the peripheral edge of the first panel (5) towards the peripheral edge of the second panel (6), crimping means capable of applying the peripheral edge of said first panel (5) to the peripheral edge of said second panel (6) and means for moving said pre-crimping means and crimping means along the peripheral edges, the pre-crimping means and crimping means being formed by the same roller (8) mounted freely in rotation at the end of a support arm (9) which is connected to means (10; 20; 30; 40) for applying a force to this roller (8) by pulling or pushing it, **characterised in that** the means for applying the force to the roller (8) comprise an electric motor (30) and a hydraulic multiplier (35) comprising, on the one hand, a first piston (36) which is movable in a linear manner within a chamber (37), which is filled with a fluid, by a member (32) linking to an output shaft of the motor (30) and, on the other hand, a second piston (38) which is connected to the roller (8) and arranged in a chamber (39) which is filled with fluid and which communicates with the chamber (37) of the first piston (36), said second piston (38) being movable in a linear manner by the pressure of the fluid when the first piston (36) is displaced.

10. Assembly device according to claim 9, **characterised in that** the second piston (38) has a diameter which is greater than the diameter of the first piston (36).

11. Assembly device according to either claim 9 or claim 10, **characterised in that** the electric motor (30) is a rotary electric motor and the linking member is formed by a rack (32) which is connected to the first piston (36) and meshes with a pinion (32a) which is driven in rotation by the output shaft of the motor (30).

12. Assembly device according to either claim 9 or claim 10, **characterised in that** the electric motor (30) is an electric motor which moves in a linear manner.

## Patentansprüche

1. Verfahren zum Zusammenfügen von Teilen (4) durch Umbiegen eines umlaufenden Randes einer ersten Platte (5) auf einen umlaufenden Rand mindestens einer zweiten Platte (6), wobei bei diesem Verfahren ein Arbeitsgang des Vorfalzens erfolgt, indem der umlaufende Rand der ersten Platte (5) in Richtung des umlaufenden Randes der zweiten Platte (6) umgebogen wird, und ein Arbeitsgang des Falzeens erfolgt, indem der umlaufende Rand der ersten Platte (5) auf dem umlaufenden Rand der zweiten Platte (6) zur Auflage gebracht wird, **dadurch gekennzeichnet, dass** der umlaufende Rand jeder der Platten (5, 6) vorher nach oben umgebogen wird, im Wesentlichen im rechten Winkel relativ zu der Basis der Platten (5, 6), und dass die zwei Arbeitsgänge mit ein und derselben Rolle (8) vorgenommen werden, auf die eine Zug- oder Schubkraft aufgebracht wird, und bei jedem der Arbeitsgänge die Rolle (8) auf den umlaufenden Rändern der Platten (5, 6) bewegt wird.

2. Vorrichtung zum Zusammenfügen von Teilen (4) durch Umbiegen eines umlaufenden Randes einer ersten Platte (5) auf den umlaufenden Rand mindestens einer zweiten Platte (6), wobei die Platten (5, 6) auf einer Matrize (7) platziert sind und die Vorrichtung Folgendes umfasst: Vorfalzmittel, die dazu geeignet sind, den umlaufenden Rand der ersten Platte (5) in Richtung des umlaufenden Randes der zweiten Platte (6) umzubiegen, Falzemittel, die dazu geeignet sind, den umlaufenden Rand der ersten Platte (5) auf dem umlaufenden Rand der zweiten Platte (6) zur Auflage zu bringen, und Mittel zum Bewegen der Vorfalzmittel und Falzemittel entlang der umlaufenden Ränder, wobei die Vorfalzmittel und Falzemittel von ein und derselben Rolle (8) gebildet sind, die an dem Ende eines Trägerarms (9), der mit Mitteln (10; 20; 30; 40) zum Aufbringen einer Kraft auf diese Rolle (8) durch Ziehen oder Schieben dieser letzten verbunden ist, frei drehbeweglich gelagert ist, **dadurch gekennzeichnet, dass** die Mittel zum Aufbringen der Kraft auf die Rolle (8) Folgendes umfassen: einen elektrischen Rotationsmotor (10) und einerseits eine Gelenkstange (14), die im Wesentlichen in ihrem Mittelteil um eine horizontale Achse (15) schwenkbar gelagert ist und ein erstes Ende (14a), das an dem Trägerarm (9) der Rolle (8) angelenkt ist, und ein zweites Ende (14b) aufweist, das an einer Treibstange (16) angelenkt ist, die an einem Exzenter (13) gelagert ist, der durch eine Abtriebswelle des elektrischen Rotationsmotors (10) zur Drehung angetrieben wird, und andererseits einen geraden Hebel (17) mit einem ersten Ende (17a), das um eine horizontale Achse (18) schwenkbar ist, und einem zweiten Ende (17b), das an dem Trägerarm (9) angelenkt ist.

3. Vorrichtung zum Zusammenfügen nach Anspruch 2, **dadurch gekennzeichnet, dass** die Matrize (7), an ihrem Umfang, eine geneigte Ebene (7a) zum Führen der Rolle (8) aufweist.

4. Vorrichtung zum Zusammenfügen nach Anspruch 2, **dadurch gekennzeichnet, dass** das zweite Ende (17b) des geraden Hebels (17), das an dem Trägerarm (9) angelenkt ist, zwischen dem Gelenk (14a) des gekröpften Hebels (14) an diesem Trägerarm (9) und der Rolle (8) angeordnet ist.

5. Vorrichtung zum Zusammenfügen nach Anspruch 2 oder Anspruch 4, **dadurch gekennzeichnet, dass** der Abstand zwischen der horizontalen Achse (15) des mittleren Gelenks der Gelenkstange (14) und dem ersten Ende (14a) dieser Gelenkstange (14) im Wesentlichen gleich dem Abstand zwischen den beiden Enden (17a, 17b) des geraden Hebels (17) ist.

6. Vorrichtung zum Zusammenfügen von Teilen (4) durch Umbiegen eines umlaufenden Randes einer ersten Platte (5) auf den umlaufenden Rand mindestens einer zweiten Platte (6), wobei die Platten (5, 6) auf einer Matrize (7) platziert sind und die Vorrichtung Folgendes umfasst: Vorfalzmittel, die dazu geeignet sind, den umlaufenden Rand der ersten Platte (5) in Richtung des umlaufenden Randes der zweiten Platte (6) umzubiegen, Falzemittel, die dazu geeignet sind, den umlaufenden Rand der ersten Platte (5) auf dem umlaufenden Rand der zweiten Platte (6) zur Auflage zu bringen, und Mittel zum Bewegen der Vorfalzmittel und Falzemittel entlang der umlaufenden Ränder, wobei die Vorfalzmittel und Falzemittel von ein und derselben Rolle (8) gebildet sind, die an dem Ende eines Trägerarms (9), der mit Mitteln (10; 20; 30; 40) zum Aufbringen einer Kraft auf diese Rolle (8) durch Ziehen oder Schieben dieser letzten verbunden ist, frei drehbeweglich gelagert ist, **dadurch gekennzeichnet, dass** die Mittel zum Aufbringen der Kraft auf die Rolle (8) Folgendes umfassen: einen elektrischen Motor (20) mit vertikaler Linearbewegung und einerseits einen ersten Hebel (23), der im Wesentlichen in seinem Mittelteil um eine horizontale Achse (24) schwenkbar gelagert ist und ein erstes Ende (23a), das an dem Trägerarm (9) der Rolle (8) angelenkt ist, und ein zweites Ende (23b) aufweist, das an einer Abtriebswelle (22) des elektrischen Motors (20) angelenkt ist, und andererseits einen zweiten Hebel (25) mit einem ersten Ende (25a), das um eine horizontale Achse (26) schwenkbar ist, und einem zweiten Ende (25b), das an dem Trägerarm (9) angelenkt ist.

7. Vorrichtung zum Zusammenfügen nach Anspruch 6, **dadurch gekennzeichnet, dass** das zweite Ende (25b) des zweiten Hebels (25), das an dem Trägerarm (9) angelenkt ist, oberhalb des Gelenks (23a) des Hebels (23) an diesem Trägerarm (9) angeordnet ist.

8. Vorrichtung zum Zusammenfügen nach Anspruch 6 oder Anspruch 7, **dadurch gekennzeichnet, dass** der Abstand zwischen der horizontalen Achse (24) des mittleren Gelenks des ersten Hebels (23) und dem ersten Ende (23a) dieses ersten Hebels (23) im Wesentlichen gleich dem Abstand zwischen den beiden Enden (25a, 25b) des zweiten Hebels (25) ist.

9. Vorrichtung zum Zusammenfügen von Teilen (4) durch Umbiegen eines umlaufenden Randes einer ersten Platte (5) auf den umlaufenden Rand mindestens einer zweiten Platte (6), wobei die Platten (5, 6) auf einer Matrize (7) platziert sind und die Vorrichtung Folgendes umfasst: Vorfalzmittel, die dazu geeignet sind, den umlaufenden Rand der ersten Platte (5) in Richtung des umlaufenden Randes der zweiten Platte (6) umzubiegen, Falzemittel, die dazu geeignet sind, den umlaufenden Rand der ersten Platte (5) auf dem umlaufenden Rand der zweiten Platte (6) zur Auflage zu bringen, und Mittel zum Bewegen der Vorfalzmittel und Falzemittel entlang der umlaufenden Ränder, wobei die Vorfalzmittel und Falzemittel von ein und derselben Rolle (8) gebildet sind, die an dem Ende eines Trägerarms (9), der mit Mitteln (10; 20; 30; 40) zum Aufbringen einer Kraft auf diese Rolle (8) durch Ziehen oder Schieben dieser letzten verbunden ist, frei drehbeweglich gelagert ist, **dadurch gekennzeichnet, dass** die Mittel zum Aufbringen der Kraft auf die Rolle (8) einen elektrischen Motor (30) und einen hydraulischen Druckübersetzer (35) umfassen mit einerseits einem ersten Kolben (36), der in einer mit einem Fluid befüllten Kammer über ein Organ (32) zur Verbindung mit einer Abtriebswelle des Motors (30) in linearer Richtung bewegbar ist, und andererseits einem zweiten Kolben (38), der mit der Rolle (8) verbunden ist und in einer mit dem Fluid befüllten Kammer (39) angeordnet ist, die mit der Kammer (37) des ersten Kolbens (36) kommuniziert, wobei der zweite Kolben (38) durch den Druck des Fluides bei der Bewegung des ersten Kolbens (36) in linearer Richtung bewegbar ist.

10. Vorrichtung zum Zusammenfügen nach Anspruch 9, **dadurch gekennzeichnet, dass** der zweite Kolben (38) einen Durchmesser aufweist, der größer als der Durchmesser des ersten Kolbens (36) ist.

11. Vorrichtung zum Zusammenfügen nach Anspruch 9 oder Anspruch 10, **dadurch gekennzeichnet, dass** der elektrische Motor (30) ein elektrischer Rotationsmotor ist und das Verbindungsorgan von einer Zahnstange (32) gebildet ist, die mit dem ersten Kolben (36) verbunden ist und mit einem Ritzel (32a) in Eingriff kommt, das durch die Abtriebswelle des Motors (30) zur Bewegung angetrieben wird.

12. Vorrichtung zum Zusammenfügen nach Anspruch 9 oder Anspruch 10, **dadurch gekennzeichnet, dass** der elektrische Motor (30) ein elektrischer Motor mit Linearbewegung ist.
